# EUROPÄISCHE PATENTSCHRIFT

(11) **EP 0 898 142 B1**
(45) Veröffentlichungstag und Bekanntmachung des Hinweises auf die Patenterteilung: **31.07.2002**
(21) Anmeldenummer: 98115453.7
(22) Anmeldetag: 17.08.1998
(51) Int. Cl.: F41A 17/32, F41A 3/72, F41C 7/04, F41A 17/76

(54) **Repetiergewehr mit einer axial geführten Repetiereinheit**
Repeating rifle having an axially sliding repeating unit
Fusil à répétition comportant une unité de répétition à coulissement axial

(30) Priorität: 18.08.1997 DE 19735737
(43) Veröffentlichungstag der Anmeldung: 24.02.1999
(73) Patentinhaber: Sommer + Ockenfuss GmbH, 72270 Baiersbronn (DE)
(72) Erfinder: Ockenfuss, Ulrich, 72270 Baiersbronn (DE); Keppeler, Dieter, 74427 Fichtenberg (DE)
(74) Vertreter: Spott, Gottfried, Dr.

(56) Entgegenhaltungen:
- DE-A- 19 530 793
- DE-C- 809 154
- GB-A- 190 913 311

## Beschreibung

Die Erfindung bezieht sich auf ein Repetiergewehr mit einer in einer Schiene axial geführten Repetiereinheit zum Öffnen und Schließen des Patronenlagers.

Manche bekannte axial geführte Repetiereinheiten werden durch einen am Verschluß befestigten Kammerstengel bedient. Dabei sind zahlreiche Handbewegungen zum Entriegeln und Verriegeln des Verschlusses erforderlich. Die Schießhand (gewöhnlich die rechte Hand) muß nach oben zum Kammerstengel geführt werden. Dies behindert ein schnelles Repetieren. Auch wird die stabile Schulteranlage gestört, was den Schießrhythmus beeinträchtigt und beispielsweise den Jagdschützen bei mehreren Schüssen auf flüchtiges Wild zur erneuten Zielerfassung zwingt.

Weiter sind sogenannte Pumpactionsysteme bekannt, bei denen durch eine Zurück- und Vorwärtsbewegung des Vorderschafts der Verschluß gesteuert wird. Diese Systeme haben den Nachteil, daß beim Schießen vont festen Gewehrauflagen (beispielsweise Hochsitzbrüstungen) ein Repetieren ohne Hochheben der Waffe unmöglich ist.

Bei den ebenfalls bekannten sogenannten Leveraction-Repetiersystemen wird durch eine Ab- und Aufwärtsbewegung des nach hinten verlängerten Abzugsbügels repetiert.

Weiter sind Handrepetierwaffen bekannt, deren Repetiervorgang von einem beweglichen Pistolengriff am Kolbenhals durch Schwenkung in der Waffenvertikalen gesteuert wird. Nachteilig ist hierbei, daß das zum sicheren Schießen erforderliche Stützdreieck aus Schulteranlage, Ellbogen und Hand am Waffenschaft durch die Handgelenkbewegung beeinträchtigt wird.

Ein Repetiergewehr der einleitend genannten Art ist aus der Druckschrift DE-A-195 30 793 bekannt (Basis für den Obergriff des Anspruchs 1). Hier wird eine Repetiereinheit, bestehend aus dem Verschluß, der aus Abzugshahn und Abzugsbügel bestehenden Abzugsgruppe und dem Pistolengriff, axial zurückgezogen beziehungsweise nach vorne gedrückt. Dabei fährt ein Teleskopstück in den hohlen Hinterschaft ein. Die Schießhand bleibt während des Repetierens am Pistolengriff.

Nachteilig ist bei diesem Gewehr, daß die mitzurückfahrende Abzugsgruppe zur Schußauslösung sehr präzise positioniert werden muß, was fertigungstechnische Schwierigkeiten schafft, und daß bei einer eventuellen Waffenverschmutzung oder einem nässebedingten Quellen des Schaftholzes sich das Teleskopstück verklemmen kann. Außerdem muß zur Aufhebung der Verriegelung der Repetiereinheit ein Sperrhebel jeweils mit dem Daumen nach unten gedrückt werden, was ergonomisch ungünstig ist.

Aufgabe der Erfindung ist es, ein Gewehr der eingangs genannten Art anzugeben, dessen Repetiereinheit weniger störanfällig und einfacher in Herstellung und Bedienung ist.

Diese Aufgabe wird erfindungsgemäß dadurch gelöst, daß zur Repetiereinheit außer dem Verschluß des Patronenlagers der Pistolengriff und der den Abzugshahn einrahmende Abzugsbügel gehören und daß Leisten den Verschluß mit dem Pistolengriff und dem daran befestigten Abzugsbügel zur Repetiereinheit verbinden. Bezüglich von Merkmalen bevorzugter Ausführungsbeispiele der Erfindung wird auf die Unteransprüche verwiesen.

Die Erfindung wird nun anhand eines bevorzugten Ausführungsbeispiels mithilfe der beiliegenden Zeichnungen näher erläutert.

Figur 1 zeigt schematisch eine Längsschnitt durch ein erfindungsgemäßes Gewehr im Zustand der verriegelten Repetiereinheit, nachdem gerade geschossen wurde.

Figur 2 zeigt dasselbe Gewehr im Längsschnitt mit völlig geöffneten Verschluß nach dem Auswurf einer leeren Patrone.

Figur 3 zeigt vergrößert und im Längsschnitt den Mechanismus zur Verriegelung der Repetiereinheit in der Sperrstellung.

Figur 4 zeigt denselben Mechanismus in der entsperrten Stellung.

Figur 5 zeigt in einer anderen Längsschnittdarstellung den Mechanismus zur Entsicherung des Abzugshahns in der entsicherten Stellung.

Figur 6 zeigt dasselbe Detail in der gesicherten Stellung.

Anhand der Figuren 1 und 2 wird nun der allgemeine Aufbau des erfindungsgemäßen Repetiergewehres erläutert. Das Gewehr besitzt zwischen dem Lauf (in den Figuren links) und dem Hinterschaft eine Repetiereinheit, die zwischen den in den beiden genannten Figuren dargestellten Endstellungen axial verschoben werden kann. Die Repetiereinheit besteht aus dem Verschluß 1, dem Pistolengriff 2 und dem daran montierten Abzugsbügel 6. Der Pistolengriff 2 und der Abzugsbügel 6 sind mit dem Verschluß 1 über zwei zu beiden Seiten der Laufachse in je einer Nut geführte L-förmige Leisten miteinander verbunden. In der geschlossenen Stellung (Figur 1) dringt der Verschluß 1 in ein Verschlußlager 4 ein, und ein Abzugshahn 5 befindet sich griffbereit für die den Pistolengriff umklammernde Hand des Schützen in der Nähe des Pistolengriffs 2.

In der anderen Endstellung (Figur 2) ist der Verschluß zurückgezogen und die Kammer ist geöffnet. Der Abzugshahn 5 ist weit vom Pistolengriff innerhalb des Abzugsbügels 6 entfernt und durch den Bügel geschützt.

Am rückseitigen Ansatz des Pistolengriffs 2 ist noch ein federbelasteter Drücker 7 angeordnet, dessen Funktion weiter unten anhand der Figuren 3 bis 6 erläutert wird.

Aufgrund der Lage am rückseitigen Ansatz des Pistolengriffs wird der Drücker 7 ohne weiteres beim Schließen der Repetiereinheit gegen den Pistolengriff 2 gedrückt und beim Öffnen losgelassen.

In den Figuren 3 und 4 ist zu sehen, daß die Bewegung des Drückers durch ein Langloch 8 im Pistolengriff geführt und begrenzt wird. Der Drücker 7 trägt seinerseits einen Führungsstift 11, der in einem Langloch 10 einer am Pistolengriff 2 angelenkten Sperrklinke 9 beweglich ist. Dieses Langloch 10 ist so gestaltet, daß die Sperrklinke 9 bei gedrücktem Drücker 7 während der Schließbewegung der Repetiereinheit gegen einen federbelasteten Sperrbolzen 12 stößt und dieses zurückweichen läßt, bis die Repetiereinheit ganz in der geschlossenen Endstellung angelangt ist. Erst jetzt kann der Sperrbolzen 12 wieder in seine Ruhestellung übergehen, in der die Sperrklinke 9 durch den Sperrbolzen verriegelt wird. Diese Stellung ist in Figur 3 zu sehen.

Wird dagegen der Drücker 7 losgelassen und kann aufgrund seiner (nicht dargestellten) Rückstellfeder wieder in seine Ruhestellung (Figur 4) übergehen, dann wird die Sperrklinke 9 wieder aus der Verriegelungsstellung befreit, sodaß die Repetiereinheit nach hinten gezogen werden kann.

In den Figuren 5 und 6 sieht man eine Sicherungsklinke 13, die vom Drücker 7 ebenfalls über den Führungsstift 11, der nicht nur im Langloch 10 der Sperrklinke 9, sondern auch in einem Langloch 14 der Sicherungsklinke 13 gleitet, gesteuert wird. Auch diese Sicherungsklinke 13 ist am Pistolengriff angelenkt und drückt ein Sicherungsblech 15 gegen die Kraft einer nicht dargestellten Feder in die in Figur 5 gezeigte Stellung, wenn der Drücker 7 in der verriegelten Stellung der Repetiereinheit niedergedrückt wird. Dabei gibt ein Fenster 16 im Sicherungsblech 15 den Abzugshahn 5 frei, sodaß dieser bei Betätigung eine Druckpunktschraube 17 erreichen kann. Ist der Drücker dagegen nicht gedrückt, dann schiebt sich das Sicherungsblech 15 durch die Kraft einer nicht dargestellten Rückstellfeder zwischen den Abzugshahn 5 und die Druckpunktschraube 17 und verhindert einen ungewollten Schuß.

Die Repetiereinheit arbeitet folgendermaßen:
Zum Schließen des Verschlusses 1 drückt man den Pistolengriff 2 nach vorne und aktiviert dabei durch Druck auf den Drücker die Griffsicherung über die Sperrklinke 9. Nachdem diese Klinke am Ende der Bewegung der Repetiereinheit den Sperrbolzen passiert hat, wird dieser durch Federkraft nach unten gedrückt, sodaß ein ungewolltes Wiederöffnen des Verschlusses 1 verhindert wird. Zugleich kippt die Sicherungsklinke 13 nach vorne, sodaß der Abzugshahn entsichert wird.

Zum Öffnen der Repetiereinheit nach einem Schuß wird einfach die Umfassung des Pistolengriffs 2 gelockert, wodurch der Drücker 7 in seine Ruhestellung kommt. Dadurch wird die Sperrklinke 9 nach unten gezogen und kann den Sperrbolzen 11 passieren. Zugleich schwenkt die Sicherungsklinke 13 zurück, sodaß das Sicherungsblech 15 den Abzugshahn 5 wieder blockiert. Die Repetiereinheit kann nun, ohne daß der Schütze die Hand vom Pistolengriff 2 nimmt, zurückgezogen werden.

Sollte aufgrund einer Fehlbedienung der Verschluß 1 nicht ganz geschlossen worden sein, d.h. daß die Klinke 9 nicht hinter den Sperrbolzen 12 eingerastet ist, dann befindet sich die Sicherungsklinke 13 noch in einem ausreichenden Abstand vom Sicherungsblech 15 und kann dieses nicht verschieben. Ein Entsichern des Gewehrs in dieser unverriegelten Stellung ist also ausgeschlossen.

Die Erfindung ist nicht in allen Einzelheiten auf das dargestellte Ausführungsbeispiel beschränkt. So kann insbesondere die Funktion der Verriegelung der Repetiereinheit auch durch anders gestaltete und anders betätigte Mechanismen bewirkt werden. Ähnliches gilt für die Entsicherung des Abzugshahns 5 über das Sicherungsblechs 15.

Das erfindungsgemäße Repetiergewehr eignet sich für Jagd-, Sport- und Scharfschützen gleichermaßen. Aufgrund der Tatsache, daß der Abzugshahn nicht zur Repetiereinheit gehört, sondern fest am Gewehr gegenüber einer Druckpunktschraube 17 angelenkt ist, ergibt sich eine fertigungstechnische Vereinfachung und ein weniger störanfälliger Betrieb.

## Patentansprüche

1. Repetiergewehr mit einer axial verschiebbar gelagerten Betätigungsvorrichtung, die mit einem ebenfalls axial geführten beweglichen Verschluß (1) zum Öffnen und Schließen des Patronenlagers verbunden und über Sicherungsmittel verriegelbar ist, wobei die Betätigungsvorrichtung als axial beweglicher Pistolengriff (2) mit einem dem Abzugshahn (5) einrahmenden Abzugsbügel (6) ausgebildet ist **dadurch gekennzeichnet, daß** der Abzugshahn (5) ortsfest an der Waffe gelagert ist and die Betätigungsvorrichtung über zwei als L-förmige Leisten (3) ausgebildete Lenker mit dem Verschluß (1) verbunden ist, die zu beiden Seiten der Achse des Laufes in Nuten gleiten und mit ihren kürzeren Enden am Verschluß (1) sowie ihren längeren Enden am Pistolengriff (2) bzw. dem Abzugsbügel (6) verankert sind, und daß die Sicherungsmittel einen am rückseitigen Ansatz des Pistolengriffs (2) angebrachten federbelasteten Drücker (7) umfassen, über den die Repetiereinheit in der Schließstellung des Verschlusses verriegelt und im bestätigen Zustand des Drückers den Abzugshahn (5) entsichert.

2. Repetiergewehr nach Anspruch 1, **dadurch gekennzeichnet, daß** der Drücker (7) mit einer Sperrklinke (9) gekoppelt ist, die je nach der Drückerposition eine erste Stellung, in der sie bei der Schließbewegung einen federbelasteten Sperrbolzen (12) erst zurückschiebt und dann hinter diesem einrastet, oder eine zweite Stellung einnimmt, in der sie unter dem Sperrbolzen (12) zurückweicht, wobei die erste Stellung durch Drücken des Drückers (7) erreicht wird.

3. Repetiergewehr nach Anspruch 1, **dadurch gekennzeichnet, daß** der Drücker (7) mit einer Sicherungsklinke (13) gekoppelt ist, die je nach Drückerposition eine erste Stellung, in der sie in der Schließstellung der Repetiereinheit den Abzugshahn entsichert, oder eine zweite Stellung einnimmt, in der der Abzugshahn (5) gesichert ist, wobei die erste Stellung durch Betätigen des Drückers (7) erzielt wird.

4. Repetiergewehr nach den Ansprüchen 1 und 3, **dadurch gekennzeichnet, daß** der Abzugshahn (5) mit einem federbelasteten Sicherungsblech (15) zusammenwirkt, das von der Sicherungsklinke (13) in der Schließstellung der Repetiereinheit betätigbar ist.

## Claims

1. Repeating gun having an actuating arrangement which is mounted so as to be axially displaceable and which can be connected to a movable breech mechanism (1), which is guided likewise in an axial manner, for opening and closing the cartridge chamber, and can be locked by way of safety means, wherein the actuating arrangement is formed as an axially movable pistol grip (2) having a trigger guard (6), **characterized in that** the trigger (5) is stationarily mounted on the weapon and the actuating arrangement is connected to the breech mechanism (1) by way of two guide bars which are formed as L-shaped strips (3) and which slide in grooves on both sides of the axis of the barrel and are anchored with their shorter ends on the breech mechanism (1) as well as with their longer ends on the pistol grip (2) or the trigger guard (6) respectively, and **in that** the safety means comprise a spring-loaded press button (7) which is provided on the rear projection of the pistol grip (2) and by way of which the repeating unit is locked in the closed position of the breech mechanism and in the actuated state of the press button the safety of the trigger (5) is released.

2. Repeating gun according to claim 1, **characterised in that** the press button (7) is coupled to a blocking catch (9) which, depending on the position of the press button, occupies a first position in which during the closing movement it first pushes back a spring-loaded blocking pin (12) and then engages behind said pin, or occupies a second position in which it yields under the blocking pin (12), the first position being reached by pressing the press button (7).

3. Repeating gun according to claim 1, **characterised in that** the press button (7) is coupled with a safety catch (13) which, depending on the position of the press button, occupies a first position in which it releases the safety of the trigger in the closed position of the repeating unit, or occupies a second position in which the trigger (5) is made safe, the first position being attained by actuating the press button (7).

4. Repeating gun according to claims 1 and 3, **characterised in that** the trigger (5) cooperates with a spring-loaded safety plate (15) which can be actuated by the safety catch (13) in the closed position of the repeating unit.

## Revendications

1. Fusil à répétition comportant un dispositif d'actionnement monté mobile en translation axiale, qui est relié à un obturateur (1) mobile également avec guidage axial pour ouvrir et fermer un magasin à cartouches et qui peut être verrouillé via des moyens de blocage, dans lequel le dispositif d'actionnement est réalisé sous forme de poignée de pistolet (2) mobile axialement comportant un pontet (6) encadrant la détente (5), **caractérisé en ce que** la détente (5) est montée de façon stationnaire sur l'arme et le dispositif d'actionnement est relié à l'obturateur (1) via deux guidons réalisés sous forme de barrettes (3) en forme de L, guidons qui coulissent dans des gorges vers les deux côtés de l'axe du canon et qui sont ancrés par leurs extrémités plus courtes sur l'obturateur (1) et par leurs extrémités plus longues sur la poignée de pistolet (2) ou sur le pontet (6), et **en ce que** les moyens de blocage comprennent une gâchette (7) chargée par un ressort et agencée sur le talon côté arrière de la poignée de pistolet (2), gâchette via laquelle l'unité de répétition verrouille l'obturateur dans la position de fermeture et arme la détente (5) dans l'état actionné de la gâchette.

2. Fusil à répétition selon la revendication 1, **caractérisé en ce que** la gâchette (7) est couplée à un cliquet de blocage (9) qui, en fonction de la position de la gâchette, occupe une première position dans laquelle ledit cliquet repousse lors du mouvement de fermeture tout d'abord un goujon de blocage (12) chargé par un ressort et le fait alors enclencher derrière celui-ci, ou bien occupe une deuxième position dans laquelle il recule au-dessous du goujon de blocage (12), la première position étant atteinte par enfoncement de la gâchette (7).

3. Fusil à répétition selon la revendication 1, **caractérisé en ce que** la gâchette (7) est couplée à un cliquet de blocage (13) qui, en fonction de la position de la gâchette, occupe une première position dans laquelle ledit cliquet arme la détente dans la position fermée de l'unité de répétition, ou bien une deuxième position dans laquelle la détente (5) est bloquée, la première position étant atteinte par actionnement de la gâchette (7).

4. Fusil à répétition selon les revendications 1 et 3, **caractérisé en ce que** la détente (5) coopère avec une tôle de blocage (15) chargée par un ressort, qui peut être actionnée par le cliquet de blocage (13) dans la position de fermeture de l'unité de répétition.
